# EUROPÄISCHE PATENTSCHRIFT

(11) **EP 0 364 746 B1**
(45) Veröffentlichungstag und Bekanntmachung des Hinweises auf die Patenterteilung: **29.04.1992**
(21) Anmeldenummer: 89117342.9
(22) Anmeldetag: 20.09.1989
(51) Int. Cl.: A61G 7/10

(54) **Drehteller als Sitzfläche für Behinderte**
Turning plate as a seat for the disabled
Plaque tournante comme siège pour invalides

(30) Priorität: 19.10.1988 DE 3835532
(43) Veröffentlichungstag der Anmeldung: 25.04.1990
(73) Patentinhaber: Schmidt & Lenhardt GmbH & Co. oHG, W-7989 Eisenharz (DE)
(72) Erfinder: Schmidt, Peter, D-7989 Eisenharz (DE)
(74) Vertreter: Hübner, Hans-Joachim, Dipl.-Ing.

(56) Entgegenhaltungen:
- AU-A- 562 615
- US-A- 2 757 388
- US-A- 3 713 619
- US-A- 4 034 947

## Beschreibung

Die Erfindung betrifft einen Drehteller gemäß den Merkmalen des Oberbegriffes von Patentanspruch 1.

Ein solcher Drehteller ist aus der AU-A-0562615 bekannt. Zur leichteren Drehbarkeit ist ein mehrteiliger, Kugeln aufweisender Lagerkranz vorgesehen. Behinderte sollen mit dem Drehteller in sitzender Stellung z.B. im Bett, um 90° gedreht werden können, um die Beine zum Aufstehen in eine neue Position zu bringen. Aufgrund der erheblichen Bauhöhe des Drehtellers ist dieser nur schwer unter eine liegende oder sitzende Person zu plazieren und auch aus hygienischen Gründen kann der Drehteller im Krankenbett kaum eingesetzt werden, weil die weiche Polster-Auflagematte an der Deckplatte umfangsmäßig befestigt z.B.angenagelt ist und zur Reinigung nicht leicht entfernt werden kann.

Aufgabe der Erfindung ist es, einen Drehteller mit minimaler Bauhöhe zu schaffen, der die polsternde Auflagematte verschiebesicher festhält, jedoch eine schnelle Demontage aller Einzelteile einschließlich der Auflagematte ohne Montagewerkzeuge erlaubt, um die Einzelteile reinigen zu können.

Diese Aufgabe wird durch die Kennzeichnungsmerkmale von Patentanspruch 1 gelöst.

Dank der kraftschlüssigen Einklemmung des Randes der Auflagematte und des durch die scharfkantigen Abbiegungen des eingeklemmten Randes erzielten Formschlusses der Auflagematte wird eine verschiebesichere Lagerung der Auflagematte mit sehr einfacher Montage- und demontagemöglichkeit gewährleistet. Die Weglassung eines Kugellagers gemaß einzanzs genannkem St.d.T. verringert die Bauhöhe des Drehtellers und trägt zur unkomplizierten Demontage bei, zumal ein ausreichender Reibungswiderstand für den Drehteller günstig ist, um unerwünschte Drehbewegungen als Reaktion auf Körperbewegungen des Behinderten zu vermeiden. Da die Auflagematte nicht bis zum Rand der drehbaren Deckplatte reicht, läßt sich diese auch in tief in das Bett eingedrückter Position gut drehen, da die Polsterauflage an der Bettwäsche nicht reiben kann.

Anhand eines Ausführungsbeispieles sei die Erfindung näher beschrieben.

Es zeigt
FIG. 1 eine Draufsicht auf den neuen Drehteller, bei dem ein Ringsegment entfernt ist,
FIG. 2 eine Seitenansicht des Drehtellers nach FIG. 1,
FIG. 3 eine vergrößerte Schnittansicht des Drehtellers,
FIG. 4 eine Draufsicht auf das in FIG. 1 fehlende Ringsegment in größerem Maßstab und
FIG. 5 eine Seitenansicht des Ringsegementes gemäß FIG. 4.

Ein Drehteller 10 besteht aus einer Bodenplatte 12, einer Deckplatte 14, einer auf dieser aufliegenden flexiblen Auflagematte 16 und einem Haltering 18, der die Auflagematte 16 übergreift und an der Deckplatte 14 festklemmt. Alle vier Teile bestehen aus Kunststoff und sind achssymmetrisch zur zentralen Achse 20 angeordnet.

Die Bodenplatte 12 hat einen plattenförmigen Außenrand 22 mit erhöhtem Randwulst 24 und ein dickwandiges zentrales Mittelteil 26 mit ebener Deckfläche. Im Mittelteil befindet sich eine koaxiale, kreisförmige Vertiefung 28, die sich zu ihrer oberen Öffnung hin querschnittsmäßig verjüngt. In Löcher der Bodenplatte sind geringfügig vorstehende Saugnäpfe eingedrückt. Die Deckplatte 14 hat ein plattenförmiges Mittelteil 30, das auf dem Mittelteil 26 der Bodenplatte 12 unmittelbar aufliegt, einen tiefer liegenden, plattenförmigen ebenen Außenrand 32 der mit dem Außenrand 22 der Bodenplatte 12 einen ebenen Laufspalt bildet, und eine konische Verbindungswand 34. Vom Mittelteil 30 ragen vier angeformte kreisbogenförmige und umfangsmäßig distanzierte Rastlappen 36 nach unten, die bodenseitig je einen äußeren Randwulst 38 aufweisen. Die Randwülste 38 haben einen Außen durchmesser der etwas größer als der Durchmesser der Öffnung der Vertiefung 28 ist, sodaß sich die Rastlappen 36 elastisch nach innen biegen, wenn die Deckplatte 14 axial gegen die Bodenplatte 12 gedrückt wird und nach Passieren der Öffnung wieder nach außen schnappen und damit die Deckplatte 14 an der Bodenplatte 12 in axialer Richtung verrasten. Die Rastlappen 36 zentrieren die Deckplatte 14.

Der Haltering 18 setzt sich aus acht identischen Ringsegmenten 19 zusammen, die stirnseitig in Axialebenen aneinanderstoßen. Die Deckfläche des Halteringes 18 ist konvex gewölbt und schließt absatzfrei an diejenige des Randwulstes 24 an. Der Haltering 18 hat einen Außenrand 40, der vom Randwulst 24 der Bodenplatte 12 mit Spiel rahmenartig umfaßt ist und der den Außenrand 32 der Deckplatte umgreift und bodenseitig bündig damit liegt. An den Außenrand 40 schließt sich eine abgesetzte ebene Stützfläche 42 an, die auf dem Außenrand 32 aufliegt. Von der Stützfläche 42 jedes Ringsegmentes 19 ragen vier Rastzapfen 44 nach unten, die in Löchern 46 des Außenrandes 32 der Deckplatte 14 lösbar verrastet sind. Mit einer Stufe schließen sich radial einwärts an die Stützfläche 42 eine erste ebene Klemmfläche 48, eine konische Klemmfläche 50 und eine zweite ebene Klemmfläche 52 an. Diese drei Klemmflächen 48, 50,52 bilden mit der benachbarten Deckfläche der Deckplatte 14 einen im Querschnitt doppelt abgewinkelten Ringspalt 54, dessen konstante Spaltbreite etwas geringer als die Dicke der Auflagematte 16 ist, deren zusammengedrückter Rand in den Ringspalt 54 formschlüssig eingeklemmt ist. Von der konischen Klemmfläche 50 ragen zwei Reihen angeformter Dorne 56 etwa parallel zur Drehachse 20 des Drehtellers 10 nach unten bis nahe an die konische Verbindungswand 34 heran und graben sich beim Aufsetzen des Ringsegmentes 19 in die Auflagematte 16 ein, die gleichzeitig radial nach außen gespannt wird.

## Patentansprüche

1. Drehteller als Sitzfläche für Behinderte, mit einer Bodenplatte (12), einer biegesteifen Deckplatte (14) mit kreisförmigem Umfangsrand, die parallel zur Bodenplatte (12) auf dieser drehbar gelagert ist und mit einer, auf der Deckplatte (14) zentrisch befestigten, weichen biegsamen Auflagematte (16), dadurch gekennzeichnet, daß auf dem Außenrand (32) der Deckplatte (14) ein kreisförmiger Haltering (18) lösbar befestigt ist, der den Umfangsrand der Auflagematte (16) übergreift und diese an der Deckplatte (14) festklemmt, daß der Umfang der Auflagematte (16) kleiner als derjenige der Deckplatte (14) ist, daß der Haltering (18) im radial außenliegenden Bereich unmittelbar auf der Deckplatte (14) aufliegt und im innenliegenden Bereich mit der Deckplatte (14) einen Ringspalt (54) bildet, in den der Außenrand der Auflagematte (16) eingreift.

2. Drehteller nach Anspruch 1, dadurch gekennzeichnet, daß die Deckplatte (14) ein ebenes plattförmiges Mittelteil (30), einen tiefer liegenden, ebenen Außenrand (32) und eine konische Verbindungswand (34) aufweist, an deren Enden ausgeprägte Kanten gebildet sind, denen komplementäre Kanten des Halteringes (18) zugeordnet sind, daß der Ringspalt (54) eine etwa konstante Spaltbreite hat und an beiden Kantenbereichen abgewinkelt ist.

3. Drehteller nach Anspruch 2, dadurch gekennzeichnet, daß an einer den Ringspalt (54) begrenzenden Fläche (48, 50, 52) des Halteringes (18) Dorne (56) angeformt sind, die in die Auflagematte (16) einstechen.

4. Drehteller nach Anspruch 3, dadurch gekennzeichnet, daß die Dorne (56) an einer, der konischen Verbindungswand (34) benachbarten konischen Klemmfläche (50) des Halteringes (18) angeordnet und im wesentlichen in Richtung der Drehachse (20) ausgerichtet sind.

5. Drehteller nach einem der Ansprüche 1 bis 4, dadurch gekennzeichnet, daß der Haltering (18) die Deckplatte (14) außen übergreift.

6. Drehteller nach Anspruch 5, dadurch gekennzeichnet, daß die Bodenplatte (12) ebenfalls kreisförmig konturiert ist und einen Außendurchmesser aufweist, der mindestens gleich dem des Halteringes (18) ist.

7. Drehteller nach einem der Ansprüche 1 bis 6, dadurch gekennzeichnet, daß die Bodenplatte (12) ein erhöhtes Mittelteil (26) aufweist, auf dem die Deckplatte (14) unmittelbar abgestützt ist.

8. Drehteller nach Anspruch 7, dadurch gekennzeichnet, daß in dem Mittelteil (26) eine zentrale kreisförmige, hinterschnittene Vertiefung (28) vorgesehen ist, in die kreisbogenförmige Rastlappen (36) der Deckplatte (14) eingreifen und diese an der Bodenplatte (12) radial zentrieren und axial lösbar halten.

9. Drehteller nach einem der Ansprüche 1 bis 8, dadurch gekennzeichnet, daß die Bodenplatte (12) einen erhöhten Randwulst (24) aufweist, der den Außenrand (40) des Halteringes (18) mit Laufspiel rahmenartig einfaßt.

10. Drehteller nach einem der Ansprüche 1 bis 9, dadurch gekennzeichnet, daß Cer Haltering (18) aus einer Anzahl identischer Ringsegmente (19) besteht, deren in Axialebenen liegende Stirnflächen einander berühren und die einzeln an der Deckplatte (14) verrastet sind.

## Claims

1. Turntable as a sitting surface for the handicapped, having a baseplate (12), a rigid cover plate (14) with a circular peripheral edge which is mounted parallel to the baseplate (12) rotatably thereon, and having a soft flexible lay-on mat (16) which is secured centrally on the cover plate (14), characterized in that there is detachably secured on the outer edge (32) of the cover plate (14) a circular holding ring (18) which reaches over the peripheral edge of the lay-on nat (16) and clamps the latter firmly to the cover plate (14), in that the periphery of the lay-on mat (16) is smaller than that of the cover plate (14), in that the holding ring (18) lies in the radially outer region directly on the cover plate (14) and in the inner region forms with the cover plate (14) an annular gap (54) in which the outer edge of the lay-on mat (16) engages.

2. Turntable according to Claim 1, characterized in that the cover plate (14) has a planar flat central part (30), a planar outer edge (32) positioned lower down and a conical connection wall (34) on the ends of which pronounced edges are formed, with which are associated complementary edges of the holding ring (18), in that the annular gap (54) has an approximately constant gap width and is angled off at both edge regions.

3. Turntable according to Claim 2, characterized in that there are integrally formed on a surface (48, 50, 52) of the holding ring (18) delimiting the annular gap (54) spikes (56) which penetrate into the lay-on mat (16).

4. Turntable according to Claim 3, characterized in that the spikes (56) are arranged on a conical clamping surface (50) of the holding ring (18) adjacent to the conical connection wall (34) and are substantially aligned in the direction of the axis of rotation (20).

5. Turntable according to one of Claims 1 to 4, characterized in that the holding ring (18) reaches over the cover plate (14) on the outside.

6. Turntable according to Claim 5, characterized in that the baseplate (12) is also of circular contour and has an external diameter which is at least equal to that of the holding ring (18).

7. Turntable according to one of Claims 1 to 6, characterized in that the baseplate (12) has a raised central part (26) on which the cover plate (14) is directly supported.

8. Turntable according to Claim 7, characterized in that there is provided in the central part (26) a central circular undercut depression (28) in which arcuate latching tabs (36) of the cover plate (14) engage and radially centre and axially detachably hold the latter on the baseplate (12).

9. Turntable according to one of Claims 1 to 8, characterized in that the baseplate (12) has a raised edge bead (24) which surrounds with play the outer edge (40) of the holding ring (18) in the manner of a frame.

10. Turntable according to one of Claims 1 to 9, characterized in that the holding ring (18) comprises a number of identical annular segments (19), the end faces of which lying in axial planes touch one another and which are latched individually on the cover plate (14).

## Revendications

1. Plateau tournant servant de surface de siège pour handicapés, avec une plaque de fond (12), un plaque de recouvrement (14) rigide non-flexible à rebord périphérique circulaire qui est montée sur la plaque de fond (12), parallèlement à celle-ci, et avec une natte d'appui (16) flexible souple, caractérisé en ce que sur le bord extérieur (32) de la plaque de recouvrement (14) est fixé, de manière amovible, un anneau d'attache (18) qui vient en prise avec le bord périphérique de la natte d'appui (16), par dessus celui-ci, et serre cette dernière fermement sur la plaque de recouvrement (14), que le pourtour de la natte d'appui (16) est plus petit que celui de la plaque de recouvrement (14), que l'anneau d'attache (18) se trouve, dans la zone située radialement à l'extérieur, immédiatement sur la plaque de recouvrement (14) et forme, dans le zone située à l'intérieur, avec la plaque de recouvrement (14) une ouverture annulaire (54) dans laquelle s'engage le bord extérieur de la natte d'appui (16).

2. Plateau tournant suivant la revendication 1, caractérisé en ce que la plaque de recouvrement (14) présente une partie centrale de forme plane (30), un bord extérieur (32) plan surabaissé et une paroi de liaison conique (34) aux extrémités de laquelle sont formées des arêtes marquées auxquelles correspondent des arêtes complémentaires de l'anneau d'attache (18), que l'ouverture annulaire (54) présente une largeur d'ouverture environ constante et est oblique dans les deux zones d'arête.

3. Plateau tournant suivant la revendication 2, caractérisé en ce que sur une face (48, 50, 52) de l'anneau d'attache (18) délimitant l'ouverture annulaire (54) sont formées des pointes qui pénètrent dans la natte d'appui (16).

4. Plateau tournant suivant la revendication 3, caractérisé en ce que les pointes (56) sont disposées sur une face de serrage conique (50) de l'anneau d'attache (18) voisine de la paroi de liaison conique (34) et sont orientées sensiblement dans la direction de l'axe de rotation (20).

5. Plateau tournant suivant l'une des revendications 1 à 4, caractérisé en ce que l'anneau d'attache (18) vient en prise à l'extérieur avec la plaque de recouvrement (14) par dessus celle-ci.

6. Plateau tournant suivant la revendication 5, caractérisé en cen que la plaque de fond (12) est également à contour circulaire et présente un diamètre extérieur qui est au moins égal à celui de l'anneau d'attache (18).

7. Plateau tournant suivant l'une des revendications 1 à 6, caractérisé en ce que la plaque de fond (12) présente une partie centrale (26) surélevée sur laquelle s'appuie directement la plaque de recouvrement (14).

8. Plateau tournant suivant la revendication 7, caractérisé en ce que dans la partie centrale (26) est prévu un creux central (28) contre-dépouillé circulaire dans lequel s'engagent les languettes de blocage (36) de la plaque de recouvrement (14) et centrent celle-ci radialement et la retiennent axialement, de manière amovible, sur la plaque de fond (12).

9. Plateau tournant suivant l'une des revendications 1 à 8, caractérisé en ce que la plaque de fond (12) présente un bourrelet de bordure surélevé (24) qui entoure l'anneau d'attache (18) en forme de cadre, avec un jeu.

10. Plateau tournant suivant l'une des revendications 1 à 9, caractérisé en ce que l'anneau d'attache (18) se compose d'un nombre de segments d'anneau (19) identiques dont les faces frontales situées dans des plans axiaux viennent en contact l'une avec l'autre et qui sont individuellement bloqués sur la plaque de recouvrement (14).
